# EUROPÄISCHE PATENTSCHRIFT

(11) **EP 4 172 099 B1**
(45) Veröffentlichungstag und Bekanntmachung des Hinweises auf die Patenterteilung: **28.02.2024**
(21) Anmeldenummer: 22772936.5
(22) Anmeldetag: 02.09.2022
(51) Int. Cl.: B66F 9/12

(54) **LASTAUFNAHMEMITTEL, INSBESONDERE GABELZINKEN**
LOAD-RECEIVING MEANS, IN PARTICULAR FORK PRONGS
MOYEN DE RÉCEPTION DE CHARGE, EN PARTICULIER BRAS DE FOURCHE

(30) Priorität: 02.09.2021 DE 102021209678
(43) Veröffentlichungstag der Anmeldung: 03.05.2023
(73) Patentinhaber: Onal, Hüseyin, 33428 Harsewinkel (DE)
(72) Erfinder: Onal, Hüseyin, 33428 Harsewinkel (DE)
(74) Vertreter: Patentanwälte Dörner & Kötter PartG mbB
(86) Internationale Anmeldenummer: PCT/EP2022/074458
(87) Internationale Veröffentlichungsnummer: WO 2023/031404

(56) Entgegenhaltungen:
- CN-A- 113 060 490
- CN-U- 211 998 678
- US-A1- 2007 170 002

## Beschreibung

Die Erfindung betrifft ein Lastaufnahmemittel, insbesondere Gabelzinken für einen Gabelstapler oder Hubwagen, mit zumindest einem längserstreckten Gabelblatt, das eine Transportfläche zur Aufnahme von Transportgut und an einem in Längserstreckung freien ersten Ende eine Gabelspitze aufweist und mehrteilig ausgebildet ist. Weiterhin betrifft die Erfindung ein Transportfahrzeug, insbesondere Gabelstapler oder Hubwagen, mit einer Fahrzeugkarosserie und mit zumindest einem an der Fahrzeugkarosserie insbesondere verlagerbar angeordneten Lastaufnahmemittel, insbesondere Gabelzinken, das wie vorstehend beschrieben ausgebildet ist.

Lastaufnahmemittel und Transportfahrzeuge der eingangs genannten Art sind aus dem Stand der Technik bereits bekannt. So beschreibt beispielsweise die Offenlegungsschrift EP 0 739 854 A1 eine Gabelzinke für Gabelstapler mit einem im Wesentlichen waagerecht verlaufenden Gabelblatt, das an einem im Wesentlichen senkrecht verlaufenden Gabelrücken der Gabelzinke angeordnet ist. Der Gabelrücken ist an einem Gabelträger eines Transportfahrzeugs befestigbar. Das Gabelblatt besteht aus einer Mehrzahl einzelner, nebeneinanderliegender Scheiben, die gegeneinander unverschiebbar gehalten sind und jeweils in einer Seitenansicht die volle Kontur der Gabelzinke aufweisen. Es wird außerdem vorgeschlagen, dass im Bereich des Gabelrückens Zwischenscheiben oder -segmente aus Kunststoff angeordnet sein können, die der Lärmdämmung dienen.

Die bekannten Lastaufnahmemittel leiden unter ihrem hohen Gewicht, das zusätzlich zu dem Gewicht des Transportguts durch das Transportfahrzeug getragen und bewegt werden muss. Zur Reduzierung des Gewichts ist aus der CN 211 998 678 U eine Gabelzinke aus Kohlenstofffaserplatten bekannt. CN 211 998 678 U offenbart den Oberbegriff des Anspruchs 1.

Der Erfindung liegt die Aufgabe zugrunde, ein verbessertes Lastaufnahmemittel zu schaffen, durch welches insbesondere das Gewicht des Lastaufnahmemittels reduziert wird, und insbesondere ohne dass dabei die mechanischen Eigenschaften beziehungsweise die Belastbarkeit des Lastaufnahmemittels reduziert werden.

Die der Erfindung zugrundeliegende Aufgabe wird durch ein Lastaufnahmemittel mit den Merkmalen des Anspruchs 1 gelöst. Dieses hat den Vorteil, dass durch eine einfache Maßnahme in kostengünstiger und energiesparender Art und Weise das Gewicht des Gabelblatts reduziert wird. Dies kann erfindungsgemäß dadurch erreicht werden, dass das Gabelblatt einen aus Kunststoff gefertigten Längsträger aufweist, der sich zumindest im Wesentlichen entlang des gesamten Gabelblatts in dessen Längserstreckung erstreckt. Hierdurch wird gleichzeitig auch die Korrosionsbeständigkeit des Gabelblatts erhöht. Das Gabelblatt kann somit teilweise aus Kunststoff gefertigt sein, wobei dadurch, dass sich der Kunststoff zumindest im Wesentlichen entlang des gesamten Gabelblatts erstreckt, ein großer Teil des Gabelblatts nunmehr aus Kunststoff fertigbar ist. Dadurch ist das Gewicht des ansonsten häufig aus Metall gefertigten Gabelblatts reduziert. Insbesondere wird erreicht, dass das Gewicht um ca. 25% bis 90%, insbesondere 35% bis 50%, im Vergleich zu herkömmlichen, aus Metall gefertigten Gabelblättern reduziert wird. Um die Robustheit des Gabelblatts auf dem Niveau herkömmlicher Gabelblätter zu halten, weist das Gabelblatt erfindungsgemäß außerdem zumindest ein Stützelement aus einem Material mit einer Verschleißfestigkeit auf, die höher ist als die des Längsträgers beziehungsweise des Kunststoffs. Mit Verschleißfestigkeit im Sinne der vorliegenden Erfindung ist insbesondere die Abriebfestigkeit gemeint. Durch die derartige Ausbildung des Gabelblatts als Verbundbauteil aus einem Längsträger und zumindest einem Stützelement aus unterschiedlichen Materialien wird insbesondere bei gleicher Bauraumbeanspruchung beziehungsweise Größe und Volumen des Gabelblatts im Vergleich zu herkömmlichen Gabelblättern ein reduziertes Gewicht mit nahezu gleicher oder höherer Belastbarkeit geboten. Weiterhin ergibt sich durch die erfindungsgemäße Ausbildung des Lastaufnahmemittels der Vorteil, dass das Lastaufnahmemittel auch in Situationen einsetzbar ist, in welchen herkömmliche Gabelzinken aus Stahl nicht oder nur bedingt einsetzbar sind. Um in Gefahrenzonen Gabelzinken einsetzen zu können, in welchen Funkenflug vermieden werden muss, werden Gabelzinken eingesetzt, die aus Edelstahl gefertigt sind. Diese sind jedoch verhältnismäßig kostenintensiv in der Herstellung und können je nach Tribologie und Reibung dennoch zur Funkenbildung neigen. Durch die erfindungsgemäße Ausbildung wird erreicht, dass Funkenflug kostengünstig vermieden wird. Dabei reicht es aus, dass beispielsweise außen angebrachte Stützelemente in Form von Außenbeschlägen aus Edelstahl gefertigt werden. Weil damit nur ein kleiner Teil des Lastaufnahmemittels aus Edelstahl gefertigt wird, fallen die Herstellungskosten insgesamt niedriger aus. Innen liegende Stützelemente sind durch den Kunststoff eingehüllt und können somit nicht zu Funkenschlag führen. Die vorliegende Erfindung hat außerdem den Vorteil, dass durch den Kunststoff eine insbesondere nur elastische Verformung des Gabelblatts bei hohen Lasten erfolgt, insbesondere wenn als Kunststoff ein faserverstärkter Kunststoff eingesetzt wird. Im Gegensatz dazu ermüden Gabelblätter aus Metall, woraufhin sich diese dauerhaft verbiegen und unbrauchbar werden. In Folge dessen ist mit der Erfindung eine höhere Lebensdauer des Lastaufnahmemittels erzielt. Das Lastaufnahmemittel ist insbesondere fest an einem Transportfahrzeug verbaut oder verbaubar, oder derart ausgebildet, dass es lösbar an einem Transportfahrzeug, insbesondere auswechselbar, befestigbar ist. Besonders bevorzugt weist das Lastaufnahmemittel zwei Gabelblätter auf, die wie obenstehend beschrieben ausgebildet und insbesondere parallel zueinander und beabstandet voneinander angeordnet sind, so dass ihre Transportflächen zumindest im Wesentlichen in einer gemeinsamen Transportflächenebene liegen. Vorzugsweise sind die zwei Gabelblätter an einem gemeinsamen Gabelrücken angeordnet beziehungsweise gehalten.

Vorzugsweise weist der Kunststoff des Längsträgers eine Dichte im Bereich von 600 kg/m³ bis 3.000 kg/m³ bzw. 0,6 bis 3,0 g/cm³, besonders bevorzugt eine Dichte von 1.400 kg/m³ bis 2.100 kg/m³ bzw. 1,2 bis 2,5 g/cm³. Des Weiteren weist der Kunststoff vorzugsweise eine Bruchdehnung A von 0,2 bis 8,1% und eine Aushärtetemperatur von 20°C bis 700°C auf. Der Längsträger weist bevorzugt eine Zugfestigkeit von 1.500 N/mm² bis 30.000 N/mm², vorzugsweise von 2.000 N/mm² bis 5.000 N/mm² auf.

Besonders bevorzugt weist das zumindest eine Stützelement insbesondere bei einer Anbringung aus Metall außen oder innen an dem Längsträger eine Dichte in einem Bereich von 4.500 kg/m³ bis 8.900 kg/m³, eine Zugfestigkeit von 300 N/mm² bis 1.450 N/mm², eine Bruchdehnung A von 10% bis 55 % und eine Schmelztemperatur von 500°C bis 5.500° C auf. Weiterhin ist bevorzugt vorgesehen, dass in dem Fall, dass das Stützelement aus anderen Materialien als Metall gefertigt ist, insbesondere bei einer Anbringung in oder an dem Längsträger, dieses Material eine Dichte von 150 kg/m³ bis 4. 000 kg/m³, eine Zugfestigkeit von 10 N/mm² bis 30.000 N/mm² und eine Bruchdehnung A von 0,2 % bis 900% und eine Zersetzungstemperatur oder Aushärtetemperatur von -20°C bis 1.000°C aufweist.

Gemäß einer bevorzugten Weiterbildung der Erfindung ist der Längsträger aus einem faserverstärkten Kunststoff, insbesondere aus glasfaser- oder kohlenstofffaserverstärktem Kunststoff gefertigt. Hierdurch wird die Robustheit beziehungsweise Belastbarkeit des Längsträgers selbst weiter in vorteilhafter Weise erhöht, ohne dass das Gewicht des Gabelblatts eine deutliche Gewichtszunahme erhält. Optional ist der Längsträger aus mehreren Schichten mit faserverstärktem Kunststoff gefertigt, wobei die Faserorientierung benachbarter Schichten bevorzugt unterschiedlich ist, um die Stabilität des Längsträgers weiter zu erhöhen. So ist der Längsträger insbesondere laminiert, extrudiert, gepresst, spritzgepresst, vulkanisiert, geschichtet, beschickt, vakuumgepresst und/oder vakuumgezogen.

Weiterhin ist bevorzugt vorgesehen, dass sich das zumindest eine Stützelement als Kernelement in Längserstreckung des Gabelblatts erstreckt und von dem Kunststoff umfangsseitig zumindest im Wesentlichen umgeben ist. Insbesondere ist das Kernelement an zumindest einer seiner - bei bestimmungsgemäßem Gebrauch - insbesondere vertikalen Längsseiten und/oder an seiner zumindest im Wesentlichen horizontalen Oberseite von dem Kunststoff bedeckt beziehungsweise umgeben. Das Stützelement ist somit in das Gabelblatt beziehungsweise in den Längsträger integriert angeordnet, sodass es einen Kern des Gabelblatts ausbildet. Dadurch, dass das Stützelement von dem Kunststoff umfangsseitig, also im Querschnitt gesehen, umgeben ist, ist das Stützelement im Inneren des Längsträgers geschützt angeordnet. Auch wird dadurch erreicht, dass das Stützelement nicht mit dem Transportgut selbst in Kontakt kommt, wodurch beispielsweise ein Verschleiß des Stützelements und/oder des Transportguts vorteilhaft durch den Kunststoffmantel des Längsträgers verhindert ist. Darüber hinaus ergibt sich durch das Ummanteln des Kernelements mit dem Kunststoff des Längsträgers der Vorteil, dass eine vorteilhafte mechanische Verbindung von Kunststoff und Kernelement gewährleistet ist.

Gemäß einer bevorzugten Ausführungsform der Erfindung ist das Kernelement und/oder das zumindest eine Stützelement aus Holz, Kunststoff, Metall, Sand, Stein, Pappe, Schaum Gewebe, Granulat, Glas, Wolle oder Keramik gefertigt. Während die Ausführung aus Metall eine besonders hohe Verschraubungsfestigkeit für Außen- und/oder Innenbeschläge des Gabelblatts gewährleistet, bietet die Ausführung aus Holz den Vorteil, dass das Kernelement selbst ebenfalls gewichtssparend ausgebildet ist und damit das Gewicht des Gabelblatts weiter reduziert. Das Kernelement, insbesondere der Holzkern, dient als Träger für den Kunststoff des Längsträgers und ist kostengünstig und nachhaltig in der Herstellung, da die Form des Kernelements zumindest im Wesentlichen unabhängig von der Form des Gabelblatts selbst gestaltbar ist. So kann das Kernelement beispielsweise einen quadratischen, kreisförmigen, ovalförmigen, mehreckförmig oder auch dreieckförmig Querschnitt aufweisen, ohne dass dadurch die Form des Gabelblatts, insbesondere im Bereich seiner Transportfläche beeinträchtigt wird. Gemäß einer alternativen Ausführungsform der Erfindung ist das zumindest eine Stützelement ebenfalls aus einem Kunststoff gefertigt, dann jedoch aus einem Kunststoffmaterial, das sich von der Materialeigenschaft des Längsträgers unterscheidet.

Vorzugsweise weist das Kernelement wenigstens zwei Stützelemente auf, die sich parallel zueinander erstrecken und von dem Kunststoff gemeinsam umgeben sind. Somit bilden zwei Stützelemente das Kernelement des Gabelblatts aus, die durch den Kunststoff eingehaust beziehungsweise zusammengefasst sind. Die Stützelemente werden durch den Kunststoff aneinandergehalten und tragen zur Robustheit und Vergünstigung in der Herstellung des Gabelblatts bei. Durch die Wahl und Anzahl der Stützelemente insbesondere des Kernelements ist eine Anpassung des Gabelblatts an unterschiedliche Randbedingungen, wie beispielsweise an unterschiedliche zu erwartende Gewichtsklassen des Transportguts anpassbar, sodass beispielsweise das Gabelblatt bei gleichbleibenden Au-ßendimensionen durch Wahl des oder der Kernelemente in Bezug auf Anzahl und Material, vorteilhaft an unterschiedliche Lastgüter anpassbar ist. Vorzugsweise liegen die Stützelemente in dem Kunststoff direkt aneinander an, sodass sie bei der Herstellung beispielsweise von dem Kunststoff in einfacher Art und Weise umgossen oder ummantelt werden können. Optional weist das Kernelement mehr als zwei, beispielsweise drei oder vier Stützelemente auf.

Vorzugsweise sind wenigstens zwei Stützelemente aus dem gleichen oder aus unterschiedlichen Materialien gefertigt. Durch die Wahl der Materialien der zwei Stützelemente ist die Belastbarkeit des Gabelblatts sowie dessen Gesamtgewicht weiter beeinflussbar. So werden die Materialien vorzugsweise derart gewählt, dass sich aus der Materialkombination vorteilhafte mechanische Eigenschaften für das Kernelement ergeben.

Gemäß einer ersten Weiterbildung der Erfindung sind der Längsträger, das Stützelement und/oder das Kernelement bevorzugt massiv, einteilig oder mehrteilig ausgebildet. Weist das Kernelement mehrere Stützelemente auf, so sind diese bevorzugt jeweils massiv ausgebildet und liegen aneinander an, um einen zumindest im Wesentlichen geschlossenen Querschnitt auszubilden. Dadurch ergibt sich eine besonders hohe Belastbarkeit des Lastaufnahmemittels.

Gemäß einer zweiten Weiterbildung der Erfindung weisen das Stützelement, das Kernelement und/oder der Längsträger zumindest einen Durchgangskanal zur Führung eines gasförmigen oder flüssigen Mediums und/oder wenigstens eines Verbindungskabels auf. Dazu ist das Kernelement beispielsweise insbesondere in Längserstreckung mit einer Bohrung oder einem Bohrungskanal versehen. Gemäß einer weiteren Ausführungsform der Erfindung, ist das zumindest eine oder zumindest ein Stützelement bevorzugt als Hohlelement ausgebildet, beispielsweise als Rohr, insbesondere aus Stahl oder Holz, mit einem kreisförmigen, rechteckigen oder mehreckigen Querschnitt. Die hohle Ausbildung des Stützelements beziehungsweise das Vorsehen des Durchgangskanals reduziert das Gewicht des Kernelements weiter, sodass auch das Gewicht des Gabelblatts weiter reduziert wird. Optional sind die Stützelemente des Kernelements derart angeordnet und ausgebildet, dass sie zwischen sich zumindest einen Durchgangskanal ausbilden. Dabei sind die Stützelemente selbst vorzugsweise massiv ausgebildet. Die Ausbildung des Durchgangskanals zur Führung eines gasförmigen oder flüssigen Mediums, beispielsweise eines Kühlmediums, Feuerlöschmedium oder dergleichen, oder eines elektrischen Verbindungskabels, das beispielsweise im Bereich der Gabelspitze, des Gabelblatts oder des Gabelrückens mit einer Sensor-, Wiege- oder Kameraeinrichtung verbunden ist, erhöht die Nutzungsmöglichkeiten des vorteilhaften Lastaufnahmemittels. Die erfindungsgemäße Ausbildung des Gabelzinkens ermöglicht eine kostengünstige Integration des Durchgangskanals in das Gabelblatt. Optional wird der Durchgangskanal durch ein Rohrelement, das sich durch das Stützelement oder eines der Stützelemente hindurch erstreckt, aber als separates Bauteil ausgebildet ist, gebildet. So ist beispielsweise in einem aus Holz gefertigten Stützelement, das insbesondere als Kernelement durch den Längsträger verläuft, ein Metallrohr, insbesondere Aluminiumrohr eingesetzt, das den Durchgangkanal ausbildet. Das Rohrelement ist dazu insbesondere in eine Bohrung oder entsprechende Durchgangsöffnung des Stützelements eingeschoben. Besonders bevorzugt führt der Durchgangskanal zu einer insbesondere ansteuerbaren Feuerlöscheinrichtung, die insbesondere an einem von dem Gabelrücken oder Gabelknick abgewandten Ende des Gabelblatts angeordnet ist und beispielsweise eine Spritzdüse aufweist, mittels welcher ein durch den Durchgangskanal gefördertes Feuerlöschmittel ausspritzbar ist.

Vorzugsweise ist das jeweilige Stützelement aus einem Holz gefertigt. Es hat sich herausgestellt, dass Holz dem Gabelblatt eine hohe, in vielen Fällen ausreichende Stabilität bietet und kostengünstig in der Herstellung ist.

Gemäß einer bevorzugten Ausführungsform weist das Stützelement jeweils einen quadratischen Querschnitt auf. Dadurch ergibt sich zum einen eine kostengünstige Herstellung und zum anderen eine einfache Verwendung in dem Gabelblatt. Insbesondere ergibt sich dadurch auch eine Skalierbarkeit, weil durch das Einsetzen auch mehrerer Versteifungselemente dem Gabelblatt die Belastbarkeit des Gabelblatts mit wenig Aufwand individuell anpassbar ist, indem Stützelemente mit gleichem quadratischem Querschnitt nebeneinander angeordnet werden, wobei die Anzahl und das Material der Stützelemente wählbar ist.

Besonders bevorzugt weist das Kernelement ein, zwei, drei, vier, fünf oder sechs Stützelemente auf, die in zumindest einer Reihe aneinander anliegen oder benachbart von dem Kunststoff umgeben sind. Dadurch ergibt sich ein vorteilhaftes Paket von Stützelementen, durch welche das Gabelblatt die gewünschte Belastbarkeit erreicht. Die Stützelemente weisen bevorzugt den gleichen Querschnitt auf. Dadurch wird die Teilevielfalt reduziert und die Herstellung vereinfacht. Alternativ weisen zumindest zwei der Stützelemente unterschiedliche Querschnitte auf. Sind mehrere Stützelemente vorhanden, so sind diese bevorzugt aus dem gleichen Material gefertigt. Optional sind zumindest zwei der Stützelemente aus unterschiedlichen Materialien gefertigt.

Gemäß einer bevorzugten Weiterbildung der Erfindung ist das zumindest eine Stützelement als Außenbeschlag an dem Längsträger angeordnet. Gemäß dieser Ausführungsform ist das Stützelement somit nicht in den Längsträger integriert, sondern außen an diesem angeordnet. Dadurch wirkt das Stützelement nicht nur als innenliegendes Versteifungsmittel, sondern auch als außenliegendes Schutzelement, das insbesondere den Kunststoff des Längsträgers vor äu-ßeren Einflüssen schützt, wie z.B. das Abtrennen von Fasern in der Lebensmittelindustrie. So ist das Stützelement beispielsweise an den - bei bestimmungsgemäßem Gebrauch - zumindest im Wesentlichen vertikalen oder horizontalen Längsseiten des Längsträgers beziehungsweise des Gabelblatts angeordneten und erstreckt sich entlang der Längsseiten zumindest bis zu der Gabelspitze. Dadurch werden die Längsseiten des Gabelblatts vorteilhaft durch das Stützelement geschützt und abgedichtet. Dabei ist das Stützelement als Außenbeschlag bevorzugt aus Metall gefertigt. Dadurch wird der Verschleiß und Abrieb des Gabelblatts reduziert. Dabei ist das Stützelement insbesondere aus Stahl, vorzugsweise Edelstahl, gefertigt. Gemäß einer weiteren Ausführungsform ist der Außenbeschlag ebenfalls aus Kunststoff oder lebensmittelechten Materialien gefertigt, der sich jedoch von dem Kunststoff des Längsträgers unterscheidet.

Insbesondere bildet der Außenbeschlag die Transportfläche des Gabelblatts mit oder insgesamt aus. Dadurch wird erreicht, dass der Kunststoff des Längsträgers insbesondere nicht durch das Transportgut direkt beaufschlagt wird. Dadurch wird der Verschleiß des Gabelblatts reduziert. Zum Bilden der Transportfläche ragt insbesondere das einer Längsseite zugeordnete Stützelement beispielsweise bereichsweise über die Oberseite und/oder Unterseite des Längsträgers vor, sodass das Transportgut nicht auf dem Kunststoff direkt aufliegen oder in Kontakt mit dem Kunststoff kommen kann. Alternativ oder zusätzlich ist der Au-ßenbeschlag derart ausgebildet, dass er sich über die Oberseite des Längsträgers hinweg zur Ausbildung der Transportfläche oder eines Transportflächenabschnitts erstreckt. Vorzugsweise ist das jeweilige Stützelement als Außenbeschlag im Querschnitt gesehen U- oder C-förmig ausgebildet, sodass es zwei Seitenschenkel und einen Basisabschnitt aufweist, von welchem die Seitenschenkel insbesondere senkrecht vorstehen. Die Seitenschenkel sind dabei insbesondere derart ausgebildet, dass sie die Seiten des Gabelblatts beziehungsweise des Längsträgers mindestens bereichsweise überdecken, während der Basisabschnitt an der Längsseite des Gabelblatts beziehungsweise des Längsträgers anliegt. Alternativ kann das Stützelement als Außenbeschlag im Querschnitt gesehen I- oder L-förmig ausgebildet sein. Durch jede der genannten Gestaltungen ist eine besonders sichere Arretierung des Stützelements an dem Längsträger gewährleistet. Darüber hinaus bietet dies den Vorteil, dass das Stützelement selbst an der Oberseite des Längsträgers die Transportfläche des Gabelblatts ausbildet oder mitbildet. Ein sehr großer Vorteil ist die Nachhaltigkeit und somit die Umweltfreundlichkeit der erfindungsgemäßen Lösung, da die außenliegenden Stützelemente bei Verschleiß von 10% vom Querschnitt nach Unfallverhütungsvorschrift ISO 5057 auszutauschen sind und dies erfindungsgemäß einzeln und damit einfacher erfolgen kann.

Vorzugsweise ist das Gabelblatt mit einem Gabelrücken verbunden, insbesondere einstückig mit dem Gabelrücken ausgebildet. Optional erstreckt sich der Längsträger dabei bis in den Gabelrücken hinein, sodass sich auch für den Gabelrücken die oben genannt Vorteile und Ausbildungsvarianten ergeben.

Gemäß einer bevorzugten Weiterbildung der Erfindung weist das Gabelblatt an seinem von der Gabelspitze abgewandten Ende einen Einsteckabschnitt zum Einstecken in eine Steckaufnahme eines Gabelrückens der Gabelzinke auf. Dadurch ergibt sich ein modularer Zusammenbau von Gabelblatt und Gabelrücken, der zum einen eine einfache Montage und Demontage des Gabelblatts an einem Gabelrücken erlaubt, und zum anderen eine leichte Austauschbarkeit des Gabelblatts bei Verschleißerscheinungen gewährleistet, ohne dass der gesamte Gabelzinken ausgetauscht werden muss. Der Gabelrücken ist insbesondere quer oder senkrecht zu dem Gabelblatt erstreckend ausgebildet oder ausgerichtet und dient insbesondere zur Befestigung der Gabelzinke an einem Transportfahrzeug. Dazu weist der Gabelrücken beispielsweise Haltemittel zur Arretierung der Gabelzinke an einem Transportfahrzeug auf. Bei den Haltemitteln handelt es sich beispielsweise um Haltebolzen, Haken, Vorsprünge und/oder Aufnahmen. Insbesondere weist die Steckaufnahme einen Querschnitt auf, der zumindest im Wesentlichen im Querschnitt des Gabelblatts an dem Einsteckabschnitt entspricht, sodass das Gabelblatt formschlüssig und nahezu spielfrei oder spielfrei in die Steckaufnahme einführbar ist. Optional ist ein Arretiermittel vorhanden, durch welches das Gabelblatt an dem Gabelrücken verliersicher befestigbar, insbesondere lösbar befestigt ist, sodass ein ungewolltes Lösen des Gabelblatts von dem Gabelrücken jederzeit verhindert ist.

Weiterhin ist bevorzugt vorgesehen, dass der Längsträger zumindest eine Vertiefung aufweist, in welcher ein Sensor, insbesondere ein Gewichtssensor, Temperatursensor, Entfernungssensor oder eine Kameraeinrichtung im Gabelblatt oder Gabelrücken angeordnet ist. Mittels des Sensors wird die Funktionalität des Lastaufnahmemittels erhöht. Durch die vorteilhafte Ausbildung des Längsträgers aus Kunststoff ist eine kostengünstige Einbringung von einer oder mehreren Vertiefungen für einen oder mehrere Sensoren erreichbar, insbesondere auch nachträglich. Besonders bevorzugt weist die Vertiefung einen Durchbruch zu dem Durchgangskanal auf, um eine einfache Verkabelung des Sensors zu ermöglichen.

Gemäß einer bevorzugten Weiterbildung der Erfindung ist das jeweilige Stützelement mit dem jeweiligen Längsträger gegossen, verschraubt, vernietet, verklebt und/oder einlaminiert. Dadurch ist eine dauerhaft sichere Verbindung von Stützelement und Längsträger gewährleistet. Vorzugsweise wird der Kunststoff durch ein Beschickungsverfahren hergestellt oder bearbeitet, und insbesondere in einem Formwerkzeug durch Temperatur und Druck ausgehärtet, in welchem optional auch zumindest ein Stützelement liegt, so dass der Kunststoff vorteilhaft an das Stützelement angeformt wird.

Das erfindungsgemäße Transportfahrzeug mit den Merkmalen des Anspruchs 19 zeichnet sich durch die erfindungsgemäße Ausbildung des Lastaufnahmemittels, wie es obenstehend beschrieben wurde, aus. Es ergeben sich hierdurch die bereits genannten Vorteile. Insbesondere ist das Transportfahrzeug ein Flurförderzeug, das motorisiert oder handgeführt ausgebildet ist. So handelt es sich bei dem Transportfahrzeug vorzugsweise um einen Gabelstapler oder um einen handgeführten Hubwagen. Der Gabelstapler weist insbesondere einen Gabelträger auf, an welchem der Gabelzinken befestigbar ist. Alternativ ist der Gabelzinken fest an der Karosserie beispielsweise des Hubwagens verbaut. Ist das Lastaufnahmemittel für den Einsatz an einem Hubwagen ausgebildet, so weist es vorzugsweise wenigstens ein Laufrad, insbesondere eine oder zwei Transportrollen auf, die im Bereich des vorderen Endes des Gabelblatts an dem Gabelblatt drehbar gelagert sind. Die Lagerung weist bevorzugt Mittel zum Anheben und Absenken des Gabelblatts, beziehungsweise zum Verändern der vertikalen Position des Laufrads zu dem Gabelblatt auf.

Weitere Vorteile und bevorzugte Merkmale und Merkmalskombinationen ergeben sich insbesondere aus dem zuvor Beschriebenen sowie aus den Ansprüchen. Im Folgenden soll die Erfindung anhand der Zeichnung näher erläutert werden. Dazu zeigen
- Figur 1: ein Transportfahrzeug mit einem vorteilhaften Lastaufnahmemittel in einer vereinfachten Seitenansicht,
- Figur 2: das Lastaufnahmemittel in einer perspektivischen Darstellung gemäß einem ersten Ausführungsbeispiel,
- Figur 3: das Lastaufnahmemittel in einer vereinfachten Schnittdarstellung gemäß einem zweiten Ausführungsbeispiel,
- Figur 4: das Lastaufnahmemittel in einer vereinfachten Schnittdarstellung gemäß einem dritten Ausführungsbeispiel,
- Figur 5: das Lastaufnahmemittel in einer vereinfachten Schnittdarstellung gemäß einem vierten Ausführungsbeispiel,
- Figur 6: das Lastaufnahmemittel in einer vereinfachten Seitenansicht gemäß einem fünften Ausführungsbeispiel,
- Figur 7: das Lastaufnahmemittel in einer vereinfachten Seitenansicht gemäß einem sechsten Ausführungsbeispiel,
- Figur 8: das Lastaufnahmemittel in einer weiteren Seitenansicht gemäß einem siebten Ausführungsbeispiel,
- Figur 9: das Lastaufnahmemittel in einer vereinfachten Schnittdarstellung gemäß einem achten Ausführungsbeispiel, und
- Figur 10: das Lastaufnahmemittel in beispielhaften Ausbildungen als Hubwagen in vereinfachten Darstellungen;
- Figur 11: das Lastaufnahmemittel in einer vereinfachten Seitenansicht gemäß einem weiteren Ausführungsbeispiel.

Figur 1 zeigt in einer vereinfachten Darstellung ein Transportfahrzeug 1, das gemäß dem vorliegenden Ausführungsbeispiel als Gabelstapler ausgebildet ist. Das Transportfahrzeug 1 weist dazu eine Karosserie 2 auf, die von einem Fahrwerk 3 getragen wird, das mehrere Räder aufweist, von denen vorzugsweise wenigstens zwei als Antriebsräder mit einer Antriebseinrichtung verbunden sind, und von denen zumindest zwei lenkbar und mit einer Lenkeinrichtung verbunden sind, und eine Halteeinrichtung 4 für ein vorteilhaftes Lastaufnahmemittel 5

Wie bei einem Gabelstapler 1 üblich, weist die Hebeeinrichtung 4 einen Mast 6 auf, an welchem ein - nicht dargestellter - Gabelträger in der Höhe verschiebbar lagerbar ist. Der Mast und der Gabelträger sind üblicherweise aus Metall, in der Regel aus Stahl hergestellt. Es besteht jedoch auch die Möglichkeit, zur Gewichtsersparnis Mast und Gabelträger aus kohlefaserverstärktem Kunststoff herzustellen. An dem Gabelträger ist das Lastaufnahmemittel 5, vorliegend in Form einer Gabelzinke 7, befestigt, eingehangen oder lösbar befestigbar ist. So ist das Lastaufnahmemittel 5 mittels des Gabelträgers in der Höhe und/oder Breite verstellbar, um ein Transportgut aufzunehmen oder abzulegen. Vorzugsweise weist der Gabelstapler 1 zwei der Lastaufnahmemittel 5 oder ein Lastaufnahmemittel 5 mit zwei Gabelblättern 8, wie sie untenstehend beschrieben sind, auf, die parallel zueinander an dem Gabelträger befestigt sind.

Figur 2 zeigt in einer perspektivischen Darstellung das Lastaufnahmemittel 5 in Form des Gabelzinkens 7. Der Gabelzinken 7 weist ein Gabelblatt 8 auf und einen Gabelrücken 9. Das Gabelblatt 8 und der Gabelrücken 9 sind in einem Winkel von 90° oder nahezu 90° zueinander ausgerichtet, sodass bei bestimmungsgemäßem Gebrauch das Gabelblatt 8 im Wesentlichen horizontal und der Gabelrücken 9 vertikal ausgerichtet ist, sodass zwischen Gabelblatt 8 und Gabelrücken 9 ein Gabelknick ausgebildet ist. Der Gabelrücken 9 weist an seiner von dem Gabelblatt abgewandten Rückseite vorstehende Haken 10 zur Befestigung an dem Gabelträger auf. Der Gabelrücken 9 und das Gabelblatt 8 sind dabei fest, vorliegend einstückig miteinander verbunden. Das Gabelblatt 8 weist an seiner Oberseite, also der dem Gabelrücken 9 zugewandten Seite, eine Transportfläche 11 auf, die zur Aufnahme von Transportgut auf dem Gabelblatt 8 dient. Die Transportfläche 11 ist entweder durchgehend auf der Oberseite des Gabelblatts 8 ausgebildet oder unterbrochen. An seinem von dem Gabelrücken 9 abgewandten Ende 12 weist das Gabelblatt 8 außerdem eine Gabelspitze 13 auf. Mit der Gabelspitze 13 ist der Gabelzinken 7 unter ein Transportgut fahrbar, wobei die Gabelspitze 13 das Einfädeln des Gabelblatts 8 in beispielsweise Aufnahmeöffnungen einer Palette oder dergleichen erleichtert. Dazu ist die Gabelspitze 13 beispielsweise, wie in Figur 2 gezeigt, zumindest bereichsweise spitz zulaufend ausgebildet.

Weiterhin weist das Gabelblatt 8 einen aus Kunststoff gefertigten Längsträger 14 auf, der sich von dem Gabelrücken 9 bis der Gabelspitze 13 und sich damit über die gesamte Länge des Gabelblatts 8 in Längserstreckung erstreckt. Ist der Gabelrücken 9 einstückig mit dem Gabelblatt 8 ausgebildet, wie im Ausführungsbeispiel von Figur 2 gezeigt, so erstreckt sich der Kunststoff-Längsträger 14 bevorzugt auch durch den Gabelrücken 9. Bei dem Kunststoff handelt es sich insbesondere um glasfaser- oder kohlenstofffaserverstärktem Kunststoff. Insbesondere kohlenstofffaserverstärkter Kunststoff, sog. Carbon, hat sich hier bewährt. Solche Kunststoffe bezeichnen Kohlestoffasern, die in einer oder in verschiedenen Richtungen im Kunststoff liegen. Es handelt sich um ein anisotropes Material. Die Fasern können bspw. unidirektional, bidirektional, unimprägniert, triaxial, quadraxial, multiaxial oder durch Gewebeeinlagen bzw. Gewebe-Prepregs aufgebaut sein. In der Regel besteht die Matrix aus Duroplast oder Thermoplast. Durch die genannten Kunststoffe ist eine hohe Belastbarkeit bei geringem Gewicht der Gabelzinken gewährleistet.

Um die Belastbarkeit des Gabelzinkens 7 weiter zu erhöhen, weist dieser vorliegend zwei Stützelemente 15, 16 auf. Bei den Stützelementen 15, 16 handelt sich um Außenbeschläge des Gabelzinkens 7, die sich jeweils entlang einer Seitenfläche des Gabelzinkens 7 der L-Form des Gabelzinkens 7 folgend ausgebildet sind. Die Außenbeschläge umfassen dabei den Längsträger 14 an dessen Längsseiten C- oder U-förmig, sodass die Außenbeschläge beziehungsweise die Stützelemente 16, 15 selbst die Transportfläche 11 des Gabelblatts 8 ausbilden und ein direkter Kontakt des Transportgut mit dem Kunststoff des Längsträgers 14 verhindert ist.

Figur 2 zeigt hierzu in dem Kreis A eine vergrößerte Detailschnittdarstellung des Stützelements 15. Der Außenbeschlag weist einen Basisabschnitt auf, von welchem zwei Seitenschenkel seitlich vorstehen, die parallel und beabstandet zueinander angeordnet sind. Einer der Seitenschenkel liegt auf der Oberseite des Längsträgers 14 und der andere der Seitenschenkel auf der Unterseite des Längsträgers 14 auf. Dadurch bildet das Stützelement 15 die Transportfläche 11 und einen Unterbodenschutz für den Gabelzinken 7 zumindest teilweise mit aus. Dazu stehen die Stützelemente 15, 16 insbesondere zumindest bereichsweise von dem Längsträger 14 nach oben beziehungsweise in Richtung des Gabelrückens 9 vor.

Gemäß einer alternativen Ausführungsform der Erfindung sind die Stützelemente im Querschnitt rechteckförmig ausgebildet, wie in Kreis A von Figur 2 durch gestrichelte Linien angezeigt. Damit liegen die Stützelemente 15, 16 seitlich an dem Längsträger 14 an und sind mit diesem insbesondere durch Einbringen von Harz, Verschrauben, Verkleben und/oder Vernieten verbunden. Auch kann der Längsträger 14 an die Stützelemente 15, 16 angegossen sein, beispielsweise durch ein Spritzgussverfahren mit einem Formwerkzeug, in welchem zunächst die Stützelemente 15, 16 platziert und anschließend der Kunststoff eingefüllt und ausgehärtet wird. Optional wird der Kunststoff durch Laminieren, Beschickung behandelt.

In einer weiteren Ausführungsform der Erfindung sind die Stützelemente 15, 16 allein auf der dem Boden zugewandten Unterseite des Gabelzinkens 7 angeordnet. Zur Vereinfachung des Aufbaus und der Herstellung des Gabelzinkens kann bei dieser Ausführungsform auch nur ein Stützelement zur Anwendung kommen. Vorzugsweise können sich die Stützelemente 15, 16 bzw. das Stützelement auch nur im Bereich des Gabelknicks bzw. unmittelbar benachbart dazu auf der Unterseite des Gabelzinken erstrecken, da dieser Bereich bei der Aufnahme von Lasten sowie dem Absetzen von Lasten dem höchsten Verschleiß unterliegt. Dies hat seine Ursache in der Tatsache, dass der Gabelstapler beim Anheben und Absenken der Gabel oftmals noch in Bewegung ist, sodass der zum Gabelknick benachbarte Bereich über den Boden schleifen kann, was zu erhöhtem Verschleiß in Form von Abrieb führt. Dem ist durch Anbringung der Stützelemente 15, 16 in dem genannten Bereich entgegen gewirkt.

Die Stützelemente 15, 16 sind aus einem Material gefertigt, das eine im Vergleich zu dem Längsträger 14 höhere Festigkeit und einen geringeren Verschleiß aufweist. Dazu sind die Stützelemente 15, 16 insbesondere aus einem Material mit einer gegenüber dem Kunststoff erhöhten Festigkeit, wie beispielsweise Metall, insbesondere Stahl oder Edelstahl, oder aus einem Keramikwerkstoff gefertigt. Damit ist das Lastaufnahmemittel 5, insbesondere das Gabelblatt 8, mehrteilig in der Art eines Verbundbauteils ausgebildet und vereint geringes Gewicht mit hoher Belastbarkeit. Dadurch wird das zulässige Transportgewicht des Transportfahrzeugs 1 in vorteilhafter Weise durch das reduzierte Eigengewicht des Lastaufnahmemittels 5 erhöht und damit die Effizienz des Transportfahrzeugs 1 verbessert. Alternativ oder zusätzlich weist das Gabelblatt wenigstens ein innenliegendes Stützelement auf, wie mit Bezug auf die weiteren Figuren im Folgenden beschrieben ist, durch welches die Belastbarkeit des Längsträger vorteilhaft erhöht wird und die Herstellkosten sinken.

Vorzugsweise unterscheiden sich die Materialien der Stützelemente 15, 16 und des Längsträgers 14 in ihrer Dichte, ihrer Bruchdehnung und Temperaturbeständigkeit. Insbesondere weisen die Materialien die folgenden Eigenschaften beziehungsweise Werte auf:
Für die Längsträger, die vorzugsweise aus glasfaser- oder kohleverstärktem Kunststoff, Aramid o. dgl. bestehen, beträgt die Dichte 600 bis 3.000 kg/m³, vorzugsweise 1.400 bis 2.100 kg/m³. Die Zugfestigkeit beträgt 1.500 bis 30.000 N/mm², vorzugsweise 2.000 bis 5.000 N/mm². Die Verformungs- bzw. Aushärtetemperatur liegt zwischen 20 und 700°C bei einer Zykluszeit von 1 bis 10.080 Minuten, während die Bruchdehnung A maximal 8,1 % beträgt.

Für die Stützelemente beträgt die Dichte bei Stahl bzw. Metall 4.500 bis 8.900 kg/m³. Die Schmelztemperatur beträgt 500°C bis 5.500°C. Die Zugfestigkeit beträgt 300 bis 1.450 N/mm². Die Bruchdehnung beträgt-10 bis 50 %. Bei nicht metallischen Stützelementen beträgt die Dichte 20 kg/m³ bis 4.400 kg/m³. Sie haben eine Zugfestigkeit von 10 N/mm² bis 30.000 N/mm² und eine Bruchdehnung A zwischen 0,2 % und 900% sowie eine Zersetzungstemperatur von 100°C bis 950°C.

Im Folgenden sollen weitere vorteilhafte Ausführungsbeispiele des Lastaufnahmemittels 5 anhand der Figuren 3 bis 8 erläutert werden.

Figur 3 zeigt ein zweites Ausführungsbeispiel des Lastaufnahmemittels 5, wobei der Gabelzinken 7 in einer perspektivischen Schnittdarstellung gezeigt ist, mit einer Schnittebene nahe zu der Gabelspitze 13 und quer zur Längserstreckung des Gabelblatts 8.

Anstelle der außenliegenden Stützelemente 15, 16 aus Metall ist gemäß diesem Ausführungsbeispiel vorgesehen, dass das Gabelblatt 8 ein aus mehreren Stützelementen 17, 18, 19, 20 gebildetes und innenliegendes Kernelement 21 aufweist. Das Kernelement 21 erstreckt sich in Längserstreckung des Gabelblatts 8 innerhalb des Längsträgers 14. Der Längsträger 14 umgibt somit das Kernelement 21 umfangsseitig. Insbesondere ist der Längsträger 14 durch ein Pressverfahren, insbesondere ein Kalt- oder Warmpressverfahren, auf den Längsträger 14 aufgebracht.

Die Stützelemente 17, 18, 19, 20 sind vorliegend aus Holz gefertigt und weisen jeweils einen rechteckförmigen Querschnitt auf, wobei die außenliegenden Stützelemente 17, 20 schmaler ausgebildet sind, als die dazwischenliegenden Stützelemente 18, 19, die insbesondere quadratisch sind. Vorzugsweise sind die Schichten der Stützelemente 17 bis 20 unterschiedlich zueinander ausgerichtet. So weisen insbesondere die innenliegenden Stützelemente 18, 19 eine Schichtung auf, die sich von der Schichtung der außenliegenden Stützelemente 17, 20 unterscheidet. Die Stützelemente 17 bis 20 sind dabei vorzugsweise aus einem Holz, insbesondere aus zugfestem Holz gefertigt. Dabei sind die unterschiedlichen Schichten bevorzugt senkrecht zueinander ausgerichtet und verlaufen waagerecht beziehungsweise senkrecht zur Längserstreckung des Gabelblatts 8 oder diagonal dazu. Die Stützelemente 17, 20 des Kernelements 21 liegen in einer Reihe nebeneinander seitlich aneinander an und sind von dem Kunststoff des Längsträgers 14 ummantelt. Insbesondere werden die Stützelemente 17 bis 20 bei der Herstellung von dem Kunststoff des Längsträgers 14 umgossen. Durch den Einsatz von Holz ist der Gabelzinken 7 besonders gewichtssparend ausgebildet und weist dennoch eine ausreichend hohe Belastbarkeit auf. Gemäß einem alternativen Ausführungsbeispiel ist das Kernelement 21 beziehungsweise das jeweilige Stützelement 17 bis 20 aus Keramik, Kunststoff, insbesondere Thermo- oder Duroplasten, Elastomeren, Aramid, Kevlar, Plexiglas, Papier, Pappe, Gewebe, Glas, Beton, Zement, Schaum, Sand, insbesondere Quarzsand, oder Stein gefertigt sein.

Um die Belastbarkeit weiter zu erhöhen, können optional zusätzlich die in Figur 2 bereits gezeigten und erläuterten Stützelemente 15, 16 an den Längsseiten des Gabelblatts 8 beziehungsweise des Längsträgers 14 angeordnet sein. Auch die im Folgenden beschriebenen Ausführungsbeispiele sind miteinander und mit den zuvor beschriebenen Ausführungsbeispielen kombinierbar.

In Abwandlung des in Figur 3 dargestellten Ausführungsbeispiels kann das Kernelement 21 auch einteilig gestaltet sein. Das Kernelement 21 besteht dann aus nur einem Stützelement. Das Kernelement 21 ist in dieser Ausführung von dem Längsträger 14 vollständig umschlossen. Der Längsträger besteht bevorzugt aus einem Duroplast, insbesondere aus kohlenstofffaserverstärktem Kunststoff. Zur Reduzierung des Verschleißes ist bei diesem Ausführungsbeispiel mindestens abschnittsweise auf der dem Boden zugewandten Unterseite der Gabelzinke 7 mindestens ein Stützelement 15, 16 angeordnet.

Für die Kernelemente beträgt die Dichte 20 bis 9.000 kg/m³. Die Zugfestigkeit beträgt 350 bis 30.000 N/mm², vorzugsweise 3.000 N/mm². Die Verformungstemperatur liegt zwischen 70 und 1.890°C, während die Bruchdehnung A maximal 50 % beträgt.

Vorzugsweise weist das Gabelblatt 8 wenigstens einen Durchgangskanal 22 auf, der sich in Längserstreckung des Gabelblatts 8 von dem Gabelrücken 9 bis zu der Gabelspitze 13 erstreckt, und wie beispielhaft auch in Figur 8 gezeigt. Gemäß dem vorliegenden Ausführungsbeispiel weist das Gabelblatt 8 zwei Durchgangskanäle 22 auf. Jeweils einer der Durchgangskanäle 22 ist in einem der Stützelemente 18, 19 ausgebildet. Dazu sind die Stützelement 18, 19 beispielsweise mit einer Längsbohrung versehen. Besonders bevorzugt ist die jeweilige Längsbohrung durch ein Kunststoff- oder Metallrohr ausgefüllt, das sich durch die Bohrung hindurch erstreckt und den jeweiligen Durchgangskanal 22 bildet.

Der jeweilige Durchgangskanal 22 ist beispielsweise als Kabelführung nutzbar oder ausgebildet, um beispielsweise an der Gabelspitze angeordnete Sensoren, wie beispielsweise Abstandssensoren, Kamerasensoren, Temperatursensoren oder dergleichen, mittels durch das Gabelblatt 8 oder Gabelrücken 9 hindurchgeführter Kabel zu kontaktieren, die beispielsweise mit einer Steuereinrichtung des Transportfahrzeugs 1 verbunden oder verbindbar sind. Zumindest einer der Durchgangskanäle 22 ist bevorzugt als Medienkanal ausgebildet, der also zur Führung eines insbesondere flüssigen oder gasförmigen Mediums ausgebildet ist. So weist die Gabelspitze 13 beispielsweise eine Feuerlöscheinrichtung 40 auf, die durch zumindest einen der Durchgangskanäle 22 mit einem Feuerlöschmedium versorgbar ist, wie beispielsweise in Figur 8 gezeigt. Dadurch wird der Anwendungsbereich des Transportfahrzeugs 1 vorteilhaft erweitert.

Figur 4 zeigt ein drittes Ausführungsbeispiel, das sich von dem vorhergehenden Ausführungsbeispiel dadurch unterscheidet, dass lediglich drei Stützelemente 17, 18, 19 vorhanden sind, wobei nur in dem mittleren Stützelement 18 ein Durchgangskanal 22 ausgebildet ist. Somit weist das Gabelblatt 8 in diesem Ausführungsbeispiel lediglich einen Durchgangskanal 22 auf, der als Medienkanal oder Kabelführungskanal ausgebildet oder nutzbar ist.

Optional sind die Stützelemente 17 bis 19 in diesem Ausführungsbeispiel jeweils und/oder durch einen gemeinsamen Flechtschlauch 23 umgeben, der für eine vorteilhafte Verbindung der Stützelemente 17 bis 19 miteinander und/oder zu dem Kunststoff des Längsträgers 14 führt. Insbesondere werden die Stützelemente 17 bis 19 durch den Flechtschlauch 23 aneinandergehalten und anschließend mit dem Kunststoff des Längsträgers 14 umgossen oder ummantelt. Auch in diesem Ausführungsbeispiel sind die Stützelemente 17, 18, 19 bevorzugt aus Holz gefertigt, wobei die benachbarten Stützelemente bevorzugt eine unterschiedliche, insbesondere senkrecht zueinander ausgerichtete Schichtung aufweisen.

Während bei dem vorhergehenden Ausführungsbeispiel außerdem der jeweilige Durchgangskanal 22 geschlossen ausgebildet ist, ist in diesem Ausführungsbeispiel der Durchgangskanal 22 zur Unterseite des Stützelements 18 hin randseitig offen ausgebildet. Dadurch wird der Stützkanal 22 durch das Stützelement 18 einerseits und den Flechtschlauch 23 und/oder den Kunststoff des Längsträgers 14 andererseits begrenzt. Durch die randoffene Ausbildung ergibt sich der Vorteil, dass der Durchgangskanal 22 beispielsweise durch einen kostengünstigen Fräsvorgang in Form einer Nut in die Außenseite des einen Stützelements 18 eingebracht werden kann.

Figur 5 zeigt ein viertes Ausführungsbeispiel des Gabelblatts 8, das sich von dem vorhergehenden Ausführungsbeispiel dadurch unterscheidet, dass das Kernelement 21 nur zwei Stützelemente 17, 18 aufweist, die insbesondere aus Holz, Stahl, Kunststoff oder Keramik gefertigt sind. Auch eine Fertigung der Stützelemente 15 bis 20 aus einem hochfesten Kunststoff, wie beispielsweise einem Duroplast, ist grundsätzlich bei allen Ausführungsbeispielen denkbar.

Gemäß einem alternativen Ausführungsbeispiel weist das Gabelblatt 8 ein Kernelement 21 mit nur einem Stützelement 17 auf. Weiterhin ist gemäß einem weiteren Ausführungsbeispiel vorgesehen, dass der Längsträger hohl ausgebildet ist, anstelle des Kernelements 21 also ein Leerraum vorhanden ist, der beispielsweise als Durchgangskanal 22 nutzbar ist oder einfach der Gewichtsreduzierung dient. Insbesondere ist dann vorgesehen, dass der Längsträger wenigstens ein außen liegendes Stützelement 15, 16, insbesondere wenigstens einen Außenbeschlag aufweist.

Optional ist der Durchgangskanal 22 nicht in einem der Stützelemente 17, 18, sondern allein in dem Träger 14 ausgebildet, wie in Figur 5 durch eine gestrichelte Linie gezeigt. So kann der Durchgangskanal 22 bereits in einer Gussform zur Herstellung des Längsträgers 14 durch einfache konstruktive Maßnahmen berücksichtigt und mit hergestellt werden. Selbstverständlich ist dies auch bei den anderen Ausführungsbeispielen möglich und von Vorteil.

Optional ist der Durchgangskanal 22 in dem Längsträger 14 mittels eines Rohrelements 24 gebildet, das sich durch den Längsträger 14 in Längserstreckung hindurch erstreckt und bei der Fertigung miteingegossen oder beschickt wird. Dadurch ist die Integration des Durchgangskanals 22 in den Längsträger 14 besonders einfach realisierbar.

Gemäß einem weiteren Ausführungsbeispiel, ebenfalls in Figur 5 beispielhaft gezeigt, weist der Längsträger wenigstens eine, vorzugsweise mehrere Vertiefungen 34 in der Transportfläche 11 oder unterhalb der Transportfläche 11 auf, wenn diese beispielsweise durch zumindest ein Stützelement 15,16 gebildet wird. Insbesondere ist die Vertiefung zur Transportfläche 11 hin offen ausgebildet. In der jeweiligen Vertiefung 34 kann zumindest ein Sensor 35, insbesondere ein Temperatursensor oder ein Kraft- beziehungsweise Gewichtssensor angeordnet sein. Vorzugsweise sind in mehreren entlang des Gabelblatts 8 insbesondere gleichmäßig verteilt angeordneten Vertiefungen 34 Gewichtssensoren 35 angeordnet, die dazu ausgebildet und angeordnet sind, das Gewicht von auf der Transportfläche getragenem Transportgut zu erfassen. Die Vertiefungen 34 können mittig oder, wie in Figur 5 gezeigt, außermittig zur Längsmittelachse des Gabelblatts 8 angeordnet sein.

Figur 6 zeigt ein fünftes Ausführungsbeispiel des Lastaufnahmemittels 5 beziehungsweise des Gabelzinkens 7, nun jedoch in einer vorteilhaften Seitenansicht. Das Gabelblatt 8 ist insbesondere gemäß einem der vorstehenden Ausführungsbeispiele ausgebildet. Der Gabelspitze 13 ist vorteilhafterweise ein Schutzelement 25 zugeordnet, das die Gabelspitze 13 vor Verschleißerscheinungen schützt. Insbesondere ist das Schutzelement 25 an der von der Oberseite abgewandten Unterseite des Gabelblatts 8 angeordnet und weist eine im Vergleich zum Längsträger 14 deutlich höhere Abriebfestigkeit je nach Tribologie auf, sodass für den Fall, dass das Gabelblatt 8 mit dem freien Ende 12 auf den Boden gelangt, insbesondere während das Transportfahrzeug 1 das Lastaufnahmemittel 5 bewegt. Das Schutzelement 25 wird optional von einem oder beiden der Au-βenbeschläge beziehungsweise Stützelemente 15,16 gebildet. Vorzugsweise ist es aus Edelstahl gefertigt. Weiterhin ist optional vorgesehen, dass es sich über die gesamte oder nahezu gesamte Länge des Längsträgers 14 erstreckt.

In der Ausführungsform nach Figur 11 ist das Schutzelement 25 auch auf der dem Boden zugewandten Unterseite des Lastaufnahmemittels 5 beziehungsweise des Gabelzinkens 7 angeordnet. Es erstreckt sich von der Gabelspitze 13 bis in den Bereich des Gabelknicks, sodass der Gabelzinken 7 insgesamt gegen Verschleiß durch Kontakt mit dem Boden geschützt ist. Vorteilhaft kann das Schutzelement 25 auch lediglich in dem zum Gabelknick benachbarten Bereich angeordnet sein. Das Schutzelement erstreckt sich dabei vorteilhaft lediglich über einen Abschnitt der Unterseite. Die Anordnung des Schutzelements in diesem Bereich ist deshalb sinnvoll, weil bei der Aufnahme bzw. dem Absetzen dieser Bereich des Lastaufnahmemittels 5 beziehungsweise des Gabelzinkens 7 häufig mit dem Boden in Kontakt kommt und daher in diesem Bereich ein hoher Verschleiß auftritt.

In einer besonders vorteilhaften Ausführungsform der Erfindung kann das Kernelement 21 einteilig aus einem sehr stabilen Werkstoff wie bspw. Stahl oder Edelstahl hergestellt sein und von dem Längsträger 14 aus Kunststoff umgeben sein. Soweit bei einer solchen Ausgestaltung auf der dem Boden zugewandten Unterseite des Lastaufnahmemittels 5 ein oder mehrere Schutzelemente 25 angeordnet sind, können diese auch mit dem Lastaufnahmemittel 5 verschraubt sein. Ein zuverlässiger Halt ist hierbei durch die Stabilität des Kernelements 21 gewährleistet. Durch diese Gestaltung ist es in besonders einfacher Weise möglich, ein oder mehrere verschlissener Schutzelemente 25 durch Lösen der Verschraubung zu entfernen und neue Schutzelemente 25 zu montieren. Eine solche Lösung erfordert wenig Aufwand beim Tausch der Elemente und ist besonders nachhaltig, weil das Lastaufnahmemittel 5 als solches unverändert weiter nutzbar ist.

Gemäß dem Ausführungsbeispiel von Figur 6 ist außerdem vorgesehen, dass das Gabelblatt 8 und der Gabelrücken 9 als separate Bauteile ausgebildet sind.

Dabei weist der Gabelrückens 9 an seinem unteren Ende eine Einsteckaussparung 26 auf, die eine Innenkontur aufweist, die der Außenkontur des Gabelblatts 8 an dem von der Gabelspitze 13 abgewandten Ende 27 zumindest im Wesentlichen entspricht. Das Gabelblatt 8 ist mit einem Einsteckabschnitt an seinem Ende 27 in die Aufnahmeaussparung 26 eingeschoben und eingesteckt und dadurch formschlüssig mit dem Gabelrücken 9 verbunden. Optional sind außerdem lösbare Befestigungsmittel 28 vorhanden, mittels derer ein Benutzer das Gabelblatt 8 an dem Gabelrücken 9 im eingesteckten Zustand arretieren oder von diesem lösen kann. Dadurch ist ein einfacher Austausch des Gabelblatts 8 beispielsweise bei Verschleißerscheinungen oder Beschädigungen möglich. Selbstverständlich können auch in diesem Ausführungsbeispiel ein oder mehrere der Durchgangskanäle 22, wie sie vorstehend beschrieben wurden, in dem Gabelblatt 8 vorhanden sein. Gemäß einem bevorzugten Ausführungsbeispiel stehen dem Transportfahrzeug 1 mehrere Lastaufnahmemittel zu Verfügung, beispielsweise eines Lastaufnahmemittelsystems, die sich jedoch insbesondere in ihrer Länge oder Beschaffenheit bezüglich der Stützelemente 17 voneinander unterscheiden. Dadurch kann das Transportfahrzeug 1 einfach an unterschiedliche Anforderungen angepasst werden, insbesondere an unterschiedliche Transportgüter. Die Lastaufnahmemittel des Lastaufnahmemittelsystems haben gemeinsam, dass ihr Ende 27 gleich ausgebildet sind, um wie oben beschrieben mit der Einsteckaussparung 26 zusammen zu wirken.

Dadurch, dass das Gabelblatt 8 aufgrund des Einsatzes von Kunststoff gewichtssparend ausgebildet ist, wird die Steckverbindung von Gabelblatt 8 und Gabelrücken 9, wie in Figur 6 gezeigt, mit wenig Zusatzaufwand ermöglicht. Vorzugsweise sind die Außenkontur des Gabelblatts 8 am Ende 27 und die Innenkontur der Aufnahmeaussparung 26 derart ausgebildet, dass das Gabelblatt 8 formschlüssig und insbesondere spielfrei oder nahezu spielfrei in der Aufnahmeaussparung 26 gehalten ist. Dadurch ist ein präzises Führen des oder der Gabelblätter 8 mittels des Transportfahrzeugs 1 gewährleistet.

In dem Ausführungsbeispiel von Figur 6 ist außerdem optional vorgesehen, dass an der Gabelspitze 13 oder in dem Gabelrücken 9 ein Sensor 32, insbesondere ein Kamerasensor, angeordnet ist, der mithilfe zumindest eines durch einen der Durchgangskanäle 22 geführtes Anschlusskabels mit einer Steuereinrichtung des Transportfahrzeugs 1 verbunden ist. In dem Transportfahrzeug 1 ist beispielsweise ein Display oder ein Bildschirm angeordnet, mittels dessen der Fahrer oder Benutzer des Transportfahrzeugs 1 das von dem Sensor 32 erfasste Kamerabild überwachen und zur Steuerung des Transportfahrzeugs 1 berücksichtigen kann.

Das sechste Ausführungsbeispiel gemäß Figur 7 unterscheidet sich von dem vorhergehenden Ausführungsbeispiel im Wesentlichen dadurch, dass Gabelblatt 8 und Gabelrücken 9 einstückig miteinander ausgebildet sind. Dabei erstreckt sich vorzugsweise auch der Längsträger 14 bis in oder durch den Gabelrücken 9 hindurch. Ebenso erstreckt sich ein optional vorhandenes Stützelement 15, 16, 17 durch den Gabelträger 8 bis in den Gabelrücken 9. Der Gabelspitze 13 ist auch bei dieser Ausführung vorteilhafterweise ein Schutzelement 25 zugeordnet, das die Gabelspitze 13 vor Verschleißerscheinungen schützt. Zur Befestigung des Gabelblatts 8 beziehungsweise des Gabelzinken 7 an dem Transportfahrzeug 1 weist das Lastaufnahmemittel 5 an dem Gabelrücken 9 ein Trägerelement 29 auf, das den Gabelrücken 9 im Wesentlichen umfasst und bereichsweise das Gabelblatt 8, zumindest an seiner Unterseite, stützt. Das Trägerelement 29 weist die zuvor genannten Befestigungshaken 10 zur Montage des Lastaufnahmemittels 5 an dem Gabelträger des Transportfahrzeugs 1 auf.

Das Trägerelement 29 ist vorzugsweise mehrteilig ausgebildet, insbesondere zweiteilig. So weist das Trägerelement 29 gemäß dem vorliegenden Ausführungsbeispiel ein erstes Teil 29' auf, das an der dem Gabelblatt 8 zugewandten Vorderseite des Gabelrückens 9 angeordnet ist, und ein zweites Teil 29", das an der von dem Gabelblatt abgewandten Rückseite des Gabelrückens 9 angeordnet ist. Die beiden Teile 29', 29" sind vorzugsweise mittels mehrerer Befestigungsschrauben 30 miteinander verschraubt, die sich durch den Gabelrücken 9 hindurch erstrecken und in Figur 7 nur gestrichelt angezeigt sind. Vorzugsweise weist das der Rückseite zugeordnete Teil 29" an seinem unteren Ende ein Krümmung auf, welche das Gabelblatt 8 untergreift, um dieses von unten zu stützen.

In Abwandlung des Ausführungsbeispiels kann auch ein Teil des Trägerelements 29 innenliegend in den Gabelrücken 9 eingegossen bzw. einlaminiert sein.

Figur 8 zeigt ein siebtes Ausführungsbeispiel des Lastaufnahmemittels 5, bei welchem der Durchgangskanal 22 sich nicht nur durch das Gabelblatt 8, sondern auch durch den Gabelrücken 9 erstreckt. Alternativ kann der Durchgangskanal 22 auch im Bereich des Gabelhakens 10 beginnen. Im Ausführungsbeispiel nach Figur 8 weist das Gabelblatt 8 an der Gabelspitze 13 die oben bereits erwähnte Feuerlöscheinrichtung 40 auf, die mit dem Durchgangskanal 22 verbunden ist und durch den Durchgangskanal 22 mit einem Feuerlöschmedium versorgbar ist. Der Durchgangskanal 22 ist dazu an seinem von der Feuerlöscheinrichtung 40 abgewandten Ende, insbesondere an der freien Oberseite des Gabelrückens 9, mit einem Versorgungsschlauch 31 oder dergleichen verbindbar, der beispielsweise zu einem Medientank führt, der auf oder an der Karosserie 2 des Transportfahrzeugs 1 angeordnet ist.

Besonders bevorzugt weist das Gabelblatt 8 in jedem der beschriebenen Ausführungsbeispiele eine vorteilhafte Antirutschbeschichtung 33 auf der Oberseite des Längsträgers 14 beziehungsweise des Gabelblatts 8 auf, welche die Transportfläche 11 ausbildet. Durch die Antirutschbeschichtung 35 wird erreicht, dass aufgenommenes Ladegut auf dem Gabelblatt 8 nicht oder nur sehr schwer verrutschen kann.

Während die vorliegenden Ausführungsbeispiele mit Bezug auf einen Gabelstapler beschrieben sind, sind die unterschiedlich ausgebildeten Gabelzinken 7 beziehungsweise Lastaufnahmemittel 5 natürlich auch bei einem anderen Transportfahrzeug, insbesondere bei einem Hubwagen, einsetzbar.

Figur 9 zeigt ein weiteres Ausführungsbeispiel des Lastaufnahmemittels 5 in einer perspektivischen Schnittdarstellung. Auch gemäß diesem Ausführungsbeispiel sind Gabelblatt 8 und Gabelrücken bevorzugt einstückig miteinander ausgebildet. Im Unterschied zu dem Ausführungsbeispiel von Figur 3 sind die Stützelemente 17 bis 20 jeweils für sich mit Kunststoff umgeben. Dabei ist insbesondere jedes der innen liegenden Stützelemente in eine Kunststoffschicht einlaminiert. Optional, wie in Figur 9 gezeigt, ist zwischen den mittleren Stützelementen 18, 19 außerdem der Durchgangskanal 22 ausgebildet.

Optional ist der Gabelzinken außerdem zweiteilig ausgebildet, wie in Figur 9 durch gestrichelte Trennlinien angedeutet. In dem Ausführungsbeispiel von Figur 9 ist dazu der Gabelzinken insgesamt in der Mitte zweigeteilt, sodass der Durchgangskanal 22 anteilig von beiden Gabelzinkenteilen zusammen ausgebildet wird. Dadurch ist eine einfache und kostengünstige Fertigung des Gabelzinkens 7 ermöglicht.

Insgesamt erweist sich das Lastaufnahmemittel nach der Erfindung als besonders leicht und verschleißarm. Hierzu hat es sich als besonders vorteilhaft herausgestellt, wenn der Gabelzinken aus einem Längsträger aus kohlefaserverstärktem Kunststoff (sog. Carbon) besteht, der ein Kernelement aus Holz aufweist, welches vom Längsträger vollständig umschlossen ist. Weiter ist an der Unterseite des Längsträgers ein Stützelement aus Edelstahl angeordnet. Das Stützelement kann dabei einen im Wesentlichen U-förmigen Querschnitt haben, sodass die Längsseiten des Längsträgers mindestens bereichsweise umfasst sind. Eine besonders hohe Gewichtsersparnis ist hervorgerufen, wenn das Stützelement sich lediglich im Bereich bzw. benachbart zum Gabelknick befindet.

Figuren 10 A und B zeigen ein Ausführungsbeispiel des Transportfahrzeugs 1 in der Ausbildung als Hubwagen. Dieser unterscheidet sich im Wesentlichen dadurch von dem Gabelstapler, dass er unterhalb des jeweiligen Gabelblatts 8 Transporträder 36 aufweist, die insbesondere im Bereich einer Aussparung 37 des Gabelblatts 8 in der Höhe relativ zu dem Gabelblatt 8 verstellbar angeordnet sind, wie in der perspektivischen Darstellung von Figur 10A gezeigt. In diesem Fall weist das jeweilige Gabelblatt 8 einen C- oder U-förmigen Querschnitt auf, wie in Figur 10B gezeigt, die eine Querschnittsdarstellung des Hubwagens entlang der Linie A-A in Figur 10A zeigt.

Dabei weist das Gabelblatt 8 ein Stützelement 38 auf, das einen Obergurt ausbildet, der die Transportfläche 11 bildet und die Aussparung 37 aufweist. Von dem Obergurt stehen einstückig zwei Seitenschenkel nach unten vor, die beabstandet zueinander an den Längsseiten des Obergurts angeordnet und insbesondere einstückig mit diesem ausgebildet sind. Das Stützelement 38 ummantelt somit den darunter liegenden Längsträger 14 an der Oberseite und an den Längsseiten.

Gemäß einem alternativen Ausführungsbeispiel, in Figur 10B gezeigt, sind die Seitenschenkel separat zu dem Obergurt ausgebildet und beispielsweise durch die Stützelemente 15, 16 gebildet, die fest mit dem Stützelementen 38 verbunden, beispielsweise verschweißt, verschraubt, vernietet und/oder verklebt sind. Vorliegend sind dazu die Stützelemente 15, 16 aus Stahl, insbesondere Edelstahl, gefertigt. Im Bereich des Aussparung 37 weist der Längsträger ebenfalls einen Durchbruch 39 auf, so dass die Transportrollen oder -räder 36 in dem Durchbruch liegen können. Der Längsträger 14 weist vorzugsweise zwei Stützelemente 17, 20 auf, die sich beabstandet und zumindest im Wesentlichen parallel zueinander durch den Längsträger 14 erstrecken. Dabei liegen die Längsträger derart weit voneinander entfernt, dass sie sich seitlich an dem Durchbruch 39 vorbei erstrecken, der Durchbruch 39 also zwischen ihnen ausgebildet ist, wie in Figur 10B gezeigt.

Figur 10C zeigt ein weiteres Ausführungsbeispiel, dass sich von dem vorhergehenden Ausführungsbeispiel dadurch unterscheidet, dass die Stützelementen 15, 16 nicht seitlich, sondern unten an dem Längsträger 14 angeordnet sind, so dass die Stützelemente einen Unterbodenschutz ausbilden. Insoweit entsprechen die Stützelemente 15, 16 in dieser Ausführung dem Schutzelement 25, das sich insbesondere über die gesamte Länge des Längsträgers erstreckt.

Figur 10C zeigt weiterhin in der Zeichenebene links ein Ausführungsbeispiel mit einem Stützelement 17 als Kernelement 21 und rechts ein Ausführungsbeispiel ohne Kernelement 21. Vorzugsweise weisen beide Seiten des Gabelblatts 8 - im Querschnitt von Figur 10C gesehen - entweder jeweils ein Kernelement 21, das aus einem oder mehreren, insbesondere aus maximal vier Stützelementen 17 bis 20 gebildet ist, oder kein Kernelement 21 auf. Optional weist nur eine Seite des Gabelblatts 8 ein Kernelement 21 auf.

Figur 10D zeigt ein weiteres Ausführungsbeispiel, dass sich von dem Ausführungsbeispiel von Figur 10B insbesondere dadurch unterscheidet, dass die Stützelemente 15,16 innenseitig an dem Längsträger 14 angeordnet sind. Der Kunststoff des Längsträgers 14 überdeckt somit die Stützelemente an der Oberseite sowie an den äußeren Seitenflächen. Dadurch bildet der Längsträger selbst auch die Transportfläche 11 aus. In Abwandlung des Ausführungsbeispiels können die Stützelemente 15,16 auch außenliegend an dem Längsträger 14 angeordnet sein.

Unabhängig von dem jeweiligen Ausführungsbeispiel ist das jeweilige Stützelement 15 bis 20, 38 mit dem jeweiligen Längsträger 14 vorzugsweise verschweißt, eingegossen, einlaminiert, verschraubt, vernietet und/oder verklebt, um eine dauerhaft feste Verbindung zu gewährleisten. Insbesondere ist der Längsträger 14 mittels Formungsverfahren anhand Matrize, Patrize oder Düse hergestellt, bei welchem der Kunststoff in ein Formwerkzeug eingebracht wird, in welchem zumindest ein Stützelement angeordnet ist, sodass der Kunststoff an dem Stützelement aushärtet und dadurch eine dauerhaft feste Verbindung mit diesem eingeht.

Bei dem erfindungsgemäßen Lastaufnahmemittel handelt es sich um ein MehrKomponenten-Bauteil, ein sog. Hybrid-Bauteil. Die Herstellung des erfindungsgemäßen Lastaufnahmemittels kann mit den bereits genannten Kalt- oder Warmpressverfahren erfolgen. Es können darüber hinaus auch Autoklaven zur Anwendung kommen, die insbesondere zum Verpressen von Faserverbundwerkstoffen geeignet sind. In jedem Fall wird das metallische Teil zunächst auf herkömmliche Weise hergestellt und geformt. Im Anschluss erfolgt das Aufbringen der Kunststoff-Komponente. Dies kann durch Spritzgießen, Laminieren usw. erfolgen. Der Kunststoff wird dabei als Wirkmedium benutzt, mit dem sich unter Druck zusätzlich verschiedene Formelemente in das Blech einbringen lassen. Das Aushärten des Bauteils kann bspw. durch Zuführen von Wärme, Zeit und Druck, bspw. bei 80°C bis 400°C in einer Zeit von 1 Minute bis 2.880 Minuten erfolgen.

## Patentansprüche

1. Lastaufnahmemittel (5), insbesondere Gabelzinken (7) für einen Gabelstapler oder Hubwagen, mit zumindest einem längserstreckten Gabelblatt (8), das eine Transportfläche (11) zur Aufnahme von Transportgut und an einem in Längserstreckung freien ersten Ende (12) eine Gabelspitze (13) aufweist wobei das Gabelblatt (8) einen aus Kunststoff gefertigten Längsträger (14) aufweist, der sich zumindest im Wesentlichen entlang des gesamten Gabelblatts (8) in Längserstreckung erstreckt, **dadurch gekennzeichnet, dass** das Gabelblatt mehrteilig ausgebildet ist, und dass das Gabelblatt (8) zumindest ein Stützelement (15 bis 19) aus einem Material mit einer Verschleißfestigkeit, die höher als die des Längsträgers (14) ist, aufweist.

2. Lastaufnahmemittel nach Anspruch 1, **dadurch gekennzeichnet, dass** der Längsträger (14) aus faserverstärktem Kunststoff, insbesondere aus glasfaser- oder kohlenstofffaserverstärktem Kunststoff gefertigt ist.

3. Lastaufnahmemittel nach einem der vorhergehenden Ansprüche, **dadurch gekennzeichnet, dass** sich das zumindest eine Stützelement (17 bis 20) als Kernelement (21) in Längserstreckung des Gabelblatts (8) erstreckt und von dem Kunststoff umfangsseitig zumindest im Wesentlichen umgeben ist.

4. Lastaufnahmemittel nach einem der vorhergehenden Ansprüche, **dadurch gekennzeichnet, dass** das Kernelement (21) und/oder das Stützelement (15 bis 20) aus Holz, Metall oder Keramik gefertigt ist.

5. Lastaufnahmemittel nach einem der vorhergehenden Ansprüche, **dadurch gekennzeichnet, dass** die wenigstens zwei Stützelemente (15 bis 20) aus dem gleichen oder aus unterschiedlichen Materialien gefertigt sind.

6. Lastaufnahmemittel nach einem der vorhergehenden Ansprüche, **dadurch gekennzeichnet, dass** das Kernelement (21) und/oder der Längsträger (14) zumindest einen Durchgangskanal (22) zur Führung eines gasförmigen oder flüssigen Mediums und/oder wenigstens eines elektrischen Verbindungskabels aufweist.

7. Lastaufnahmemittel nach einem der vorhergehenden Ansprüche, **dadurch gekennzeichnet, dass** das jeweilige Stützelement (15 bis 20) aus Holz gefertigt ist, und dass zumindest zwei benachbarter Stützelemente (15 bis 20) unterschiedlich, vorzugsweise senkrecht zueinander ausgerichtet ist.

8. Lastaufnahmemittel nach einem der vorhergehenden Ansprüche, **dadurch gekennzeichnet, dass** das jeweilige Stützelement (17 bis 20) des Kernelements (21) jeweils einen eckigen, insbesondere dreieckförmige, rechteckförmigen, mehreckförmigen, quadratischen, runden oder ovalen Querschnitt aufweist.

9. Lastaufnahmemittel nach einem der vorhergehenden Ansprüche, **dadurch gekennzeichnet, dass** das Kernelement (21) genau eins, zwei, drei, vier, fünf oder sechs Stützelemente (17 bis 20) aufweist, die in einer Reihe seitlich aneinander anliegen und gemeinsam von dem Kunststoff des Längsträgers (14) umgeben sind.

10. Lastaufnahmemittel nach einem der vorhergehenden Ansprüche, **dadurch gekennzeichnet, dass** das zumindest eine Stützelement (15,16) als Außenbeschlag an dem Längsträger (14) angeordnet ist.

11. Lastaufnahmemittel nach einem der vorhergehenden Ansprüche, **dadurch gekennzeichnet, dass** der Außenbeschlag die Transportfläche (11) mitbildet oder ausbildet.

12. Lastaufnahmemittel nach einem der vorhergehenden Ansprüche, **dadurch gekennzeichnet, dass** Gabelblatt (8) an seinem von der Gabelspitze (13) abgewandten Ende (27) einen Einsteckabschnitt zum Einstecken in eine Steckaufnahme (26) eines Gabelrückens (9) der Gabelzinke (7) aufweist.

13. Lastaufnahmemittel nach einem der vorhergehenden Ansprüche, **dadurch gekennzeichnet, dass** der Längsträger (14) zumindest eine Vertiefung (34) aufweist, in welcher ein Sensor (35), insbesondere ein Gewichtssensor, Temperatursensor und/oder Entfernungssensor angeordnet ist.

14. Lastaufnahmemittel nach einem der vorhergehenden Ansprüche, **dadurch gekennzeichnet, dass** das Stützelement (17-20), das Kernelement (21) und/oder der Längsträger (14) zumindest einen Durchgangskanal (22) zur Führung eines gasförmigen oder flüssigen Mediums und/oder wenigstens eines elektrischen Verbindungskabels aufweisen.

15. Lastaufnahmemittel nach Anspruch 16, **dadurch gekennzeichnet, dass** der Durchgangskanal zu einer insbesondere ansteuerbaren Feuerlöscheinrichtung (40) führt, die insbesondere an einem von dem Gabelrücken (9) abgewandten Ende (12) des Gabelblatts (8) angeordnet ist.

16. Lastaufnahmemittel nach einem der vorhergehenden Ansprüche, **dadurch gekennzeichnet, dass** der Kunststoff des Längsträgers (14) eine Dichte von 600 kg/m³ bis 3.000 kg/m³ bzw. 0,6 bis 3,0 g/cm³, besonders bevorzugt eine Dichte von 1.200 kg/m³ bis 2.500 kg/m³ bzw. 1,2 bis 2,5 g/cm³, das Stützelement (15,16) bei einer Anbringung außen an dem Längsträger (14) eine Dichte von 4.500 kg/m³ bis 9.100 kg/m³, und/oder das aus Holz gefertigte Stützelement (15,16) bei einer Anordnung in dem Längsträger eine Dichte von 20 kg/m³ bis 4.400 kg/m³ aufweist.

17. Lastaufnahmemittel nach einem der vorhergehenden Ansprüche, **dadurch gekennzeichnet, dass** das jeweilige Stützelement (15 bis 20, 38) mit dem jeweiligen Längsträger (14) verschweißt, eingegossen, einlaminiert, verschraubt, vernietet und/oder verklebt ist.

18. Lastaufnahmemittel nach einem der vorhergehenden Ansprüche, **dadurch gekennzeichnet, dass** die Stützelemente (15, 16) allein auf der dem Boden zugewandten Unterseite des Gabelzinkens (7) angeordnet sind.

19. Lastaufnahmemittel nach einem der vorhergehenden Ansprüche, **dadurch gekennzeichnet, dass** nur ein Stützelement (15, 16) auf der dem Boden zugewandten Unterseite des Gabelzinkens (7) angeordnet ist.

20. Lastaufnahmemittel nach Anspruch 20 oder 21, **dadurch gekennzeichnet, dass** sich das mindestens eine Stützelement im Bereich des Gabelknicks bzw. unmittelbar benachbart zum Gabelknick auf der Unterseite des Gabelzinken (7) erstreckt.

21. Lastaufnahmemittel nach einem der Ansprüche 18 bis 20, **dadurch gekennzeichnet, dass** mindestens ein Stützelemente (15, 16) ein Schutzelement (25) bildet.

22. Lastaufnahmemittel nach Anspruch 21, **dadurch gekennzeichnet, dass** das mindestens eine Schutzelement (25) mit dem Kernelement (21) verschraubt, gegossen oder verklebt ist.

23. Lastaufnahmemittel nach einem der vorhergehenden Ansprüche, **dadurch gekennzeichnet, dass** das Material des Stützelements (15 bis 20) und/oder des Kernelements (21) metallfrei ist und eine Dichte von 50 kg/m³ bis 4. 000 kg/m³, eine Zugfestigkeit von 10 N/mm² bis 30.000 N/mm² und eine Bruchdehnung A 0,2 % bis 900% und eine Zersetzungstemperatur oder Aushärtetemperatur von -20°C bis 1.000°C aufweist.

24. Lastaufnahmemittel nach einem der vorhergehenden Ansprüchen, **dadurch gekennzeichnet, dass** der Längsträger (14) eine Zugfestigkeit von mindestens 1.500 N/mm² und eine Bruchdehnung A von 0,2 bis 10% aufweist.

25. Lastaufnahmemittel nach einem der vorhergehenden Ansprüchen, **dadurch gekennzeichnet, dass** der Längsträger (14) eine Dichte von 200 kg/m³ bis 4.000 kg/m³ aufweist und anhand eines Formenpresswerkzeug oder Schablone oder Folie in einer Presse und/oder Autoklaven und/oder Temperofen und/oder Vakuumpumpe oder in einem Extruder mit einer Temperatur von 20°C bis 900°C in der Zeit 10 Sekunden bis 30.240 Minuten verformt und ausgehärtet ist.

26. Lastaufnahmemittel nach einem der vorhergehenden Ansprüchen, **dadurch gekennzeichnet, dass** der Längsträger (14) eine integrierten Sensor/Kamera im Gabelrücken (9) oder eine Feuerlöscheinheit (40) im Gabelblatt (8) aufweist.

27. Transportfahrzeug (1), insbesondere Gabelstapler oder Hubwagen, mit einer Fahrzeugkarosserie (2) und mit zumindest einem an der Fahrzeugkarosserie (2) insbesondere verlagerbar angeordneten Lastaufnahmemittel, insbesondere Gabelzinken (7), **gekennzeichnet durch** die Ausbildung des Lastaufnahmemittels (5) nach einem oder mehreren der Ansprüche 1 bis 26.

## Claims

1. Load-receiving means (5), in particular fork prongs (7) for a forklift or lift truck, having at least one longitudinally extending fork blade (8), which has a transport surface (11) for receiving transport goods and a fork tip (13) on a first end (12) which is free in longitudinal extension, wherein the fork blade (8) has a longitudinal member (14) made of plastic, which extends at least substantially along the entire fork blade (8) in longitudinal extension, **characterised in that** the fork blade (8) is constructed in several parts and **in that** the fork blade (8) has at least one support element (15 to 19) made of a material with a wear resistance which is higher than that of the longitudinal member (14).

2. Load-receiving means according to claim 1, **characterised in that** the longitudinal member (14) is made of fibre reinforced plastic, in particular of glass-fibre or carbon-fibre reinforced plastic.

3. Load-receiving means according to one of the previous claims, **characterised in that** the at least one support element (17 to 20) extends as a core element (21) in the longitudinal extension of the fork blade (8) and is at least substantially circumferentially surrounded by the plastic.

4. Load-receiving means according to one of the previous claims, **characterised in that** the core element (21) and/or the support element (15 to 20) is made of wood, metal or a ceramic material.

5. Load-receiving means according to one of the previous claims, **characterised in that** the at least two support elements (15 to 20) are made of the same or different materials.

6. Load-receiving means according to one of the previous claims, **characterised in that** the core element (21) and/or the longitudinal member (14) has at least one through-channel (22) for guiding a gaseous or liquid medium and/or at least one electric connecting cable.

7. Load-receiving means according to one of the previous claims, **characterised in that** the respective support element (15 to 20) is made of wood and **in that** at least two adjacent support elements (15 to 20) are aligned differently, preferably perpendicularly with respect to one another.

8. Load-receiving means according to one of the previous claims, **characterised in that** the respective support element (17 to 20) of the core element (21) has an angular, in particular triangular, rectangular, polygonal, square, round or oval cross-section.

9. Load-receiving means according to one of the previous claims, **characterised in that** the core element (21) has exactly one, two, three, four, five or six support elements (17 to 20), which rest laterally against one another in a row and are jointly surrounded by the plastic of the longitudinal member (14).

10. Load-receiving means according to one of the previous claims, **characterised in that** the at least one support element (15, 16) is arranged as an external fitting on the longitudinal member (14).

11. Load-receiving means according to one of the previous claims, **characterised in that** the external fitting is part of or forms the transport surface (11).

12. Load-receiving means according to one of the previous claims, **characterised in that** the fork blade (8), at its end (27) facing away from the fork tip (13), has an insertion section for inserting into an insertion receptacle (26) of a fork back (9) of the fork prong (7).

13. Load-receiving means according to one of the previous claims, **characterised in that** the longitudinal member (14) has at least one recess (34), in which a sensor (35), in particular a weight sensor, temperature sensor and/or distance sensor is arranged.

14. Load-receiving means according to one of the previous claims, **characterised in that** the support element (17 to 20), the core element (21) and/or the longitudinal member (14) have at least one through-channel (22) for guiding a gaseous or liquid medium and/or at least one electric connecting cable.

15. Load-receiving means according to claim 16, **characterised in that** the through-channel leads to a fire extinguishing device (40), in particular a controllable one, which is arranged in particular at an end (12) of the fork blade (8) facing away from the fork back (9).

16. Load-receiving means according to one of the previous claims, **characterised in that** the plastic of the longitudinal member (14) has a density of 600 kg/m³ to 3,000 kg/m³ or 0.6 to 3.0 g/cm³, particularly preferably a density of 1,200 kg/m³ to 2,500 kg/m³ or 1.2 to 2.5 g/cm³, the support element (15, 16) when mounted on the outside of the longitudinal member (14) has a density of 4,500 kg/m³ to 9,100 kg/m³ and/or the support element (15, 16) made of wood when arranged in the longitudinal member has a density of 20 kg/m³ to 4,400 kg/m³.

17. Load-receiving means according to one of the previous claims, **characterised in that** the respective support element (15 to 20, 38) is welded, cast, laminated, screwed, riveted and/or bonded to the respective longitudinal member (14).

18. Load-receiving means according to one of the previous claims, **characterised in that** the support elements (15, 16) are arranged solely on the underside of the fork prong (7) facing the ground.

19. Load-receiving means according to one of the previous claims, **characterised in that** only one support element (15, 16) is arranged on the underside of the fork prong (7) facing the ground.

20. Load-receiving means according to claim 20 or 21, **characterised in that** the at least one support element extends in the area of the fork bend or immediately adjacent to the fork bend on the underside of the fork prong (7).

21. Load-receiving means according to one of claims 18 to 20, **characterised in that** at least one support element (15, 16) forms a protective element (25).

22. Load-receiving means according to claim 21, **characterised in that** the at least one protective element (25) is screwed, cast or bonded to the core element (21).

23. Load-receiving means according to one of the previous claims, **characterised in that** the material of the support element (15 to 20) and/or the core element (21) is free of metal and has a density of 50 kg/m³ to 4,000 kg/m³, a tensile strength of 10 N/mm² to 30,000 N/mm² and an elongation at break A of 0.2 % to 900 % and a decomposition temperature or curing temperature of -20°C to 1,000°C.

24. Load-receiving means according to one of the previous claims, **characterised in that** the longitudinal member (14) has a tensile strength of at least 1,500 N/mm² and an elongation at break A of 0.2 to 10%.

25. Load-receiving means according to one of the previous claims, **characterised in that** the longitudinal member (14) has a density of 200 kg/m³ to 4,000 kg/m³ and is formed and cured by means of a compression moulding tool or a template or film in a press and/or an autoclave and/or an annealing furnace and/or a vacuum pump or in an extruder at a temperature of 20°C to 900°C in the time 10 seconds to 30,240 minutes.

26. Load-receiving means according to one of the previous claims, **characterised in that** the longitudinal member (14) has an integrated sensor/camera in the fork back (9) or a fire extinguishing unit (40) in the fork blade (8).

27. Transport vehicle (1), in particular forklift or lift truck, with a vehicle body (2) and at least one load-receiving means particularly displaceably arranged on the vehicle body (2), in particular fork prongs (7), **characterised by** the design of the load-receiving means (5) according to one or more of claims 1 to 26.

## Revendications

1. Moyen de prise en charge (5), notamment dent (7) de fourche, pour un élévateur à fourche ou un transpalette, comprenant au moins une lame (8) de fourche s'étendant longitudinalement et présentant une surface de transport (11) pour recevoir des produits à transporter et une pointe (13) de fourche à une première extrémité (12) libre dans le sens longitudinal, sachant que la lame (8) de fourche présente un longeron (14) fabriqué en plastique, qui s'étend au moins essentiellement le long de toute la lame (8) de fourche dans le sens longitudinal, **caractérisé en ce que** la lame de fourche est formée de plusieurs parties, et que la lame (8) de fourche présente au moins un élément d'appui (15 à 19) en un matériau dont la résistance à l'usure est supérieure à celle du longeron (14).

2. Moyen de prise en charge selon la revendication 1, **caractérisé en ce que** le longeron (14) est fabriqué en matière plastique renforcée de fibre, notamment en matière plastique renforcée de fibre de verre ou de fibre de carbone.

3. Moyen de prise en charge selon l'une des revendications précédentes, **caractérisé en ce qu'**au moins un élément d'appui (17 à 20) s'étend en tant qu'élément noyau (21) dans le sens longitudinal de la lame (8) de fourche, et qu'il est au moins essentiellement enveloppé dans le plastique sur sa périphérie.

4. Moyen de prise en charge selon l'une des revendications précédentes, **caractérisé en ce que** l'élément noyau (21) et/ou l'élément d'appui (15 à 20) est/sont fabriqué(s) en bois, métal ou céramique.

5. Moyen de prise en charge selon l'une des revendications précédentes, **caractérisé en ce qu'**au moins les deux éléments d'appui (15 à 20) sont fabriqués dans le même matériau ou dans des matériaux différents.

6. Moyen de prise en charge selon l'une des revendications précédentes, **caractérisé en ce que** l'élément noyau (21) et/ou le longeron (14) présentent au moins un canal de passage (22) servant à guider un fluide gazeux ou liquide et/ou au moins un câble de liaison électrique.

7. Moyen de prise en charge selon l'une des revendications précédentes, **caractérisé en ce que** l'élément d'appui (15 à 20) respectif est fabriqué en bois, et qu'au moins deux éléments d'appui (15 à 20) voisins sont orientés différemment, de préférence à la verticale, l'un par rapport à l'autre.

8. Moyen de prise en charge selon l'une des revendications précédentes, **caractérisé en ce que** l'élément d'appui respectif (17 à 20) de l'élément noyau (21) présente respectivement une section angulaire, notamment triangulaire, rectangulaire, polygonale, carrée, ronde ou ovale.

9. Moyen de prise en charge selon l'une des revendications précédentes, **caractérisé en ce que** l'élément noyau (21) présente exactement un, deux, trois, quatre, cinq ou six éléments d'appui (17 à 20) juxtaposés latéralement en rang et enveloppés ensemble dans le plastique du longeron (14).

10. Moyen de prise en charge selon l'une des revendications précédentes, **caractérisé en ce qu'**au moins un élément d'appui (15, 16) est disposé comme garniture extérieure contre le longeron (14).

11. Moyen de prise en charge selon l'une des revendications précédentes, **caractérisé en ce que** la garniture extérieure contribue à former ou forme la surface de transport (11).

12. Moyen de prise en charge selon l'une des revendications précédentes, **caractérisé en ce que** la lame (8) de fourche présente, à son extrémité (27) opposée à la pointe (13) de la fourche, un segment à enficher dans un logement (26) ménagé au dos (9) de la dent (7) de fourche.

13. Moyen de prise en charge selon l'une des revendications précédentes, **caractérisé en ce que** le longeron (14) présente au moins un creux (34) dans lequel est disposé un capteur (35), notamment un capteur de poids, capteur de température et/ou capteur de distance.

14. Moyen de prise en charge selon l'une des revendications précédentes, **caractérisé en ce que** l'élément d'appui (17 à 20), l'élément noyau (21) et/ou le longeron (14) présente ou présentent respectivement au moins un canal de passage (22) servant à guider un fluide gazeux ou liquide et/ou au moins un câble de liaison électrique.

15. Moyen de prise en charge selon la revendication 16, **caractérisé en ce que** le canal de passage conduit à un dispositif (40) d'extinction d'incendie notamment pilotable, dispositif qui est notamment disposé à une extrémité (12) de la lame (8) de fourche opposée au dos (9) de la fourche.

16. Moyen de prise en charge selon l'une des revendications précédentes, **caractérisé en ce que** la matière plastique du longeron (14) présente une densité comprise entre de 600 kg/m³ et 3 000 kg/m³, ou entre 0,6 g/cm³ et 3,0 g/cm³, notamment de préférence comprise entre 1 200 kg/m³ et 2 500 kg/m³ ou entre 1,2 g/cm³ et 2,5 g/cm³, que l'élément d'appui (15, 16) lorsque fixé à l'extérieur contre le longeron (14) présente une densité comprise entre 4 500 kg/m³ et 9 100 kg/m³, et/ou que l'élément d'appui (15, 16) fabriqué en bois disposé dans le longeron présente une densité comprise entre 20 kg/m³ et 4 400 kg/m³.

17. Moyen de prise en charge selon l'une des revendications précédentes, **caractérisé en ce que** l'élément d'appui respectif (15 à 20, 38) est soudé, moulé, laminé, vissé, riveté et/ou collé avec/contre le longeron (14) respectif.

18. Moyen de prise en charge selon l'une des revendications précédentes, **caractérisé en ce que** les éléments d'appui (15, 16) sont disposés uniquement sur le côté inférieur de la dent (7) de fourche regardant le sol.

19. Moyen de prise en charge selon l'une des revendications précédentes, **caractérisé en ce qu'**un seul élément d'appui (15, 16) est disposé sur le côté inférieur de la dent (7) de fourche regardant le sol.

20. Moyen de prise en charge selon la revendication 20 ou 21, **caractérisé en ce qu'**au moins un élément d'appui s'étend, dans la zone du coude de la fourche ou au voisinage immédiat du coude de la fourche, sur le côté inférieur de la dent (7) de fourche.

21. Moyen de prise en charge selon l'une des revendications 18 à 20, **caractérisé en ce qu'**au moins un élément d'appui (15, 16) forme un élément de protection (25).

22. Moyen de prise en charge selon la revendication 21, **caractérisé en ce qu'**au moins un élément de protection (25) est vissé, moulé ou collé avec/contre l'élément noyau (21).

23. Moyen de prise en charge selon l'une des revendications précédentes, **caractérisé en ce que** le matériau de l'élément d'appui (15 à 20) et/ou de l'élément noyau (21) ne contient pas de métaux et présente une densité comprise entre 50 kg/m³ et 4 000 kg/m³, un résistance à la traction comprise entre 10 N/mm² et 30 000 N/mm² et une allongation à la rupture A comprise entre 0,2 % et 900 %, et une température de décomposition ou une température de durcissement à coeur comprise entre -20 °C et 1 000 °C.

24. Moyen de prise en charge selon l'une des revendications précédentes, **caractérisé en ce que** le longeron (14) présente une résistance à la traction d'au moins 1 500 N/mm² et une allongation à la rupture A comprise entre 0,2 et 10 %.

25. Moyen de prise en charge selon l'une des revendications précédentes, **caractérisé en ce que** le longeron (14) présente une densité comprise entre 200 kg/m³ et 4 000 kg/m³ et qu'il est formé et durci à coeur à l'aide d'un outil de moulage à la presse ou d'un gabarit ou d'un film dans une presse et/ou dans un autoclave et/ou un four à recuire et/ou dans une pompe à vide ou dans une extrudeuse, à une température comprise entre 20 °C et 900 °C, pendant une durée comprise entre 10 secondes et 30 240 minutes.

26. Moyen de prise en charge selon l'une des revendications précédentes, **caractérisé en ce que** le longeron (14) présente un capteur/une caméra intégré(e) dans le dos (9) de la fourche ou une unité d'extinction d'incendie (40) dans la lame (8) de fourche.

27. Véhicule de transport (1), notamment élévateur à fourche ou transpalette, comprenant une carrosserie (2) de véhicule et au moins un moyen de prise en charge - en particulier des dents (7) de fourche - disposé en particulier déplaçable contre la carrosserie (2) du véhicule, **caractérisé par** la géométrie du moyen de prise en charge (5) selon l'une ou plusieurs des revendications 1 à 26.
